# EUROPÄISCHE PATENTSCHRIFT

(11) **EP 0 063 283 B1**
(45) Veröffentlichungstag und Bekanntmachung des Hinweises auf die Patenterteilung: **24.07.1985**
(21) Anmeldenummer: 82102809.9
(22) Anmeldetag: 02.04.1982
(51) Int. Cl.: D01G 13/00

(54) **Fasermischer**
Fibre blender
Dispositif pour mélanger des fibres

(30) Priorität: 06.04.1981 DE 3113865
(43) Veröffentlichungstag der Anmeldung: 27.10.1982
(73) Patentinhaber: GeFa GmbH Maschinen- und Blechwarenfabrik, D-5244 Daaden (DE)
(72) Erfinder: Stummer, Josef, Roxheim/Bad Kreuznach (DE); Smith, Miachel, Peterhead Scotland (GB)
(74) Vertreter: Patentanwälte Lippert, Stachow, Schmidt & Partner

## Beschreibung

Die Erfindung betrifft einen Fasermischer, der zum Einbau in einen freien Raum oder eine Kammer vorgesehen ist, in der das gemischte Fasergut abgelegt wird.

Durch die deutsche Patentschrift 330 799 ist ein solcher Fasermischer bekanntgeworden, bei dem die zu mischenden Fasern dem Raum durch einen Luftstrom zugeführt werden und der eine drehbare Verteilereinrichtung aufweist, die von dem die Fasern führenden Luftstrom beaufschlagt wird.

Ausgehend von diesem bekannten Fasermischer liegt der Erfindung die Aufgabe zugrunde, den Fasermischer so auszubilden, dass zugeführte Fasern verschiedener Eigenschaften so sorgfältig miteinander gemischt werden, dass grosse Partien mit durchgehend einheitlichen Eigenschaften hergestellt werden können.

Die Fasern können sich dabei entweder nach ihrer Farbe oder nach ihrer Länge oder nach dem Faserdurchmesser unterscheiden; es können aber auch Fasern verschiedenen Ursprungs miteinander zu mischen sein, beispielsweise Fasern aus Wolle, Baumwolle oder synthetischer Art.

Besonders schwierig wird ein Mischen solcher Fasern dann, wenn sich die Faserlängen und Faserdurchmesser, besonders aber die spezifischen Gewichte derselben erheblich voneinander unterscheiden. Dann erfolgt nämlich bei den bekannten Fasermischern stets wieder eine gewisse Entmischung, die dadurch zustandekommt, dass die schwereren Fasern bzw. die Fasern mit der grösseren Sinkgeschwindigkeit sich von den anderen Fasern im Luftstrom mehr oder weniger stark trennen.

Umso mehr müssen die Fasern durch den Fasermischer gleichmässig verteilt und miteinander vermischt werden, damit eine Partie völlig einheitlichen Aussehens und einheitlicher Eigenschaften erzielt wird.

Bei den bekannten Fasermischern ist es im allgemeinen nicht möglich, die in der Praxis gewünschten Partien bis zu 20t und darüber so sorgfältig zu vermischen, dass am fertigen Produkt keine Unterschiede innerhalb der Partie wahrnehmbar sind.

Die vorstehend genannte Aufgabe wird erfindungsgemäss durch einen Fasermischer nach den Merkmalen des Anspruchs 1 gelöst.

Das in einer der Kammer vorgeschalteten Vorrichtung geöffnete und verwirbelte Fasermaterial wird dem Fasermischer über ein weites Rohr durch einen Luftstrom zugeführt und jetzt noch einmal flockig aufgewirbelt und so verteilt, dass keine Entmischung infolge des bekannten Windsichtungseffektes mehr auftritt. Das wird insbesondere dadurch erreicht, dass der Fasern zuführende Luftstrom, der noch in den Zuführungsrohrstutzen und anschliessend in den drehbaren Rohrstutzen gelangt, nach seinem Austritt aus dem letzteren durch die umlaufende, mit Schaufeln besetzte Trommel so gebrochen wird, dass der gefürchtete Windsichtungseffekt nicht mehr auftritt. Das gemischte Fasergut wird vielmehr völlig gleichmässig in einem gewissen Umkreis verwirbelt und abgelegt, und die Fasern verschiedener Art liegen dann in der Kammer völlig regellos durcheinander derart, dass man fast von einer homogenen Mischung sprechen kann. Jedenfalls ist der optische Eindruck des durch diesen Fasermischer gemischten und abgelegten Fasergutes beispielsweise bei langgestreckten rechteckigen Kammern am einen Ende der Kammer genau so wie an deren anderem Ende. Entsprechend ändern sich auch die sonstigen Eigenschaften der Fasermischung nicht von Ort zu Ort, sondern sind völlig gleichmässig.

Um die Mischwirkung noch mehr zu verbessern, ist die horizontale Achse für die Trommel an einem etwa vertikal verlaufenden Arm befestigt, der oberseitig mit dem drehbaren Rohrstutzen drehfest verbunden ist. Die Trommel dreht sich also jetzt nicht nur um ihre horizontale Achse, sondern ausserdem auch noch um eine vertikale Achse, die mit der Mittelachse des Zuführungsrohrstutzens beziehungsweise des drehbaren Rohrstutzens zusammenfällt. Die Trommel kann dabei entweder zylindrisch oder konisch ausgebildet sein.

Die Trommel ist entweder frei drehbar und wird dann durch die auf die einzelnen Schaufeln auftreffende Luft mit dem Fasergut von selbst in Bewegung versetzt, oder sie ist angetrieben. Der Antrieb kann entweder durch einen besonderen Motor oder auch durch eine Verbindung mit dem Antrieb des drehbaren Rohrstutzens erfolgen.

Die Erfindung wird nachstehend in einem Ausführungsbeispiel anhand der Zeichnung näher erläutert.

Dabei zeigen:
Fig. 1 einen Längsschnitt durch einen erfindungsgemässen Fasermischer;
Fig. 2 eine Draufsicht auf die Trommel in Richtung des Pfeiles 11-11 in Fig. 1 und
Fig.3 eine Draufsicht auf die Vorrichtung in Fig.1.

In Fig. 1, die zugleich einen Schnitt längs der abgekröpften Schnittebene I-I in Fig. darstellt, ist der Fasermischer mit sämtlichen Einzelteilen dargestellt. Die Fasern werden dem feststehenden Zuführungsrohrstutzen 1 oberseitig durch einen Luftstrom zugeführt, indem dort beispielsweise ein Rohr beziehungsweise ein Rohrkrümmer angeflanscht ist. Unterseitig schliesst sich an diesen festen Zuführungsrohrstutzen ein etwas kürzerer Rohrstutzen 2 an, der den Zuführungsrohrstutzen 1 übergreift und diesem gegenüber drehbar ist. Der Rohrstutzen 2 trägt oberseitig einen radial nach aussen vorstehenden Ring 19, der ein Wälzlager aufnimmt, das eine leichte Drehbarkeit gegenüber dem festen Zuführungsrohrstutzen 1 garantiert. Die Wälzkörper 18 rollen in diesem Falle auf dem äusseren Mantel des Zuführungsrohrstutzens 1 ab, von dem im übrigen ein schmaler Ring 17 nach aussen vorsteht, auf dem die Wälzkörper 18 aufliegen.

Oberseitig ist das Lager durch eine Scheibe 20 abgeschlossen.

Der Drehantrieb des Rohrstutzens 2 erfolgt über den vorgenannten Ring 19, indem sich an diesen aussen ein Reibrad 4 anlegt, das von einem Elektromoior 3 angetrieben wird. Sowohl der Elektromotor als auch das Reibrad sind in einem Vorsprung eines einarmigen Hebels 14 gelagert und geha!tert, der bei 15 schwenkbar in einem Rahmen _{Ü}i, 11, 12, 13 gelagert ist. Eine sich an diesem Rahmen abstützende Schraubendruckfeder 16 drückt den Hebel 14 und damit das Reibrad 4 in Richtung auf den Ring 19, so dass ein Antriebsmoment von dem Reibrad auf den Ring und damit auf den Rohrstutzen 2 übertragen werden kann.

An dem drehbaren Rohrstutzen 2 ist aussen ein im wesentlichen vertikal verlaufender Arm 9 fest verbunden, der also bei Drehung des Rohrstutzens 2 mit diesem umläuft.

An seinem unteren Ende trägt dieser Arm 9 eine horizontal verlaufende Achse 6, auf der über Wälzlager 21 und 22 und Tragscheiben 23 und 24 eine Trommel 8 drehbar gelagert ist. Diese Trommel ist konisch ausgebildet und am einen Ende durch die Tragscheibe 24 und eine zusätzliche Scheibe 25, am anderen, verjüngten Ende durch eine Scheibe 26 verschlossen. An ihrem Umfang trägt die konische Trommel Schaufeln 7, die von den aus der unteren Öffnung 5 des drehbaren Rohrstutzens 2 herausfallenden Fasern beaufschlagt werden und die Trommel in Drehung versetzen.

Der Halterahmen für den festen Zuführungsrohrstutzen 1 besteht aus zwei tangential zum Stutzen 1 und paralell zueinander verlaufenden schmalen Trägern 11 und 12 und an deren Ende je eine sie miteinander verbindende Querstrebe 10 beziehungsweise 13.

## Patentansprüche

1. Fasermischer, der zum Einbau in einen Raum, in dem das zu mischende Fasergut abgelegt wird, vorgesehen ist, dem die zu mischenden Fasern durch einen Luftstrom zugeführt werden und der eine drehbare Verteilereinrichtung aufweist, die von dem die Fasern führenden Luftstrom beaufschlagt wird, dadurch gekennzeichnet, dass zur Zuführung des Faser-Luft-Stromes ein feststehender Rohrstutzen (1) mit vertikaler Mittelachse vorgesehen ist, an welchen sich unten koaxial zu diesem ein durch einen Antrieb (3, 4) antreibbarer, drehbarer Rohrstutzen (2) anschliesst, und dass die Verteilereinrichtung (7, 8) unter der Austrittsöffnung (5) des Rohrstutzens (2) angeordnet und als um eine horizontale Achse (6) drehbare, an ihrem Umfang mit Schaufeln (7) besetzte Trommel (8) ausgebildet ist.

2. Fasermischer nach Anspruch 1, dadurch gekennzeichnet, dass die horizontale Achse (6) für die Trommel an einem etwa vertikal verlaufenden Arm (9) befestigt ist, der oberseitig mit dem drehbaren Rohrstutzen (2) drehfest verbunden ist.

3. Fasermischer nach Anspruch 1 und 2, dadurch gekennzeichnet, dass die Trommel zylindrisch ausgebildet ist.

4. Fasermischer nach Anspruch 1 und 2, dadurch gekennzeichnet, dass die Trommel (8) konisch ausgebildet ist.

5. Fasermischer nach Anspruch 4, dadurch gekennzeichnet, dass das Trommelende mit dem grösseren Durchmesser dem Arm (9) zugewandt ist.

6. Fasermischer nach Anspruch 1 bis 5, dadurch gekennzeichnet, dass die Trommel auf der Achse (6) frei drehbar ist.

7. Fasermischer nach Anspruch 1 bis 5, dadurch gekennzeichnet, dass die Trommel angetrieben ist.

## Claims

1. Fibre mixer, assigned for installation in a place in which the fibre material to be mixed is deposited, said fibre mixer being fed with the fibres to be mixed by means of an air stream and having rotatable distributing means which are loaded by the air stream carrying the fibres, characterized in that a fixed tubulure (1) with a vertical central axis is provided for feeding the fibre- air-stream, said tubulure (1) being joint at its lower end to a rotatable tubulure (2), operated by drive means (3, 4), and in that said distributing means (7, 8) is arranged beneath the exhaust port (5) of said tubulure (2) and formed as a drum (8) provided with peripheric shovels (7) and rotatable about a horizontal shaft (6).

2. Fibre mixer according to claim 1, characterized in that said horizontal shaft (6) for said drum (8) is mounted to an essentially vertically orientated arm (9) which at its upper side is non-rotatably connected to said rotatable tubulure (2).

3. Fibre mixer according to claim 1 and 2, characterized in that said drum is formed in a cylindrical shape.

4. Fibre mixer according to claim 1 and 2, characterized in that said drum (8) is formed in a conical shape.

5. Fibre mixer according to claim 4, characterized in that the end of said drum (8) with the bigger diameter is orientated towards said arm (9).

6. Fibre mixer according to claim 1 to 5, characterized in that said drum is freely rotatable about said shaft (6).

7. Fibre mixer according to claim 1 to 5, characterized in that said drum is driven.

## Revendications

1. Mélangeur de fibres qui est prévu pour être installé dans un espace dans lequel est déposée la matière fibreuse à mélanger, vers lequel les fibres à mélanger sont acheminées par un courant d'air et qui comporte un dispositif rotatif de répartition qui est attaqué par le courant d'air transportant les fibres, caractérisé en ce qu'il est prévu, pour l'arrivée du courant d'air et de fibres, une tubulure fixe (1) à axe vertical, à laquelle fait suite coaxialement vers le bas une tubulure rotative (2) qui peut être entraînée par une commande (3, 4), et en ce que le dispositif de répartition (7, 8) est disposé au-dessous de l'orifice de sortie (5) de la tubulure (2) et est réalisé sous la forme d'un tambour (8) qui peut tourner autour d'un axe horizontal (6) et qui est garni de palettes (7) à sa périphérie.

2. Mélangeur de fibres selon la revendication 1, caractérisé en ce que l'axe horizontal (6) pour le tambour est fixé à un bras (9) qui s'étend à peu près verticalement et qui, du côté supérieur, est solidaire de la tubulure rotative (2).

3. Mélangeur de fibres selon la revendication 1 ou 2, caractérisé en ce que le tambour est réalisé sous forme cylindrique.

4. Mélangeur de fibres selon la revendication 1 ou 2, caractérisé en ce que le tambour 8 est réalisé sous forme conique.

5. Mélangeur de fibres selon la revendication 4, caractérisé en ce que l'extrémité du tambour dont le diamètre est le plus grand est située du côté du bras (9).

6. Mélangeur de fibres selon l'une quelconque des revendications 1 à 5, caractérisé en ce que le tambour peuttourner librement sur l'axe (6).

7. Mélangeur de fibres selon l'une quelconque des revendications 1 à 5, caractérisé en ce que le tambour est entraîné.
